# EUROPÄISCHE PATENTSCHRIFT

(11) **EP 1 135 303 B1**
(45) Veröffentlichungstag und Bekanntmachung des Hinweises auf die Patenterteilung: **11.09.2002**
(21) Anmeldenummer: 99963218.5
(22) Anmeldetag: 12.11.1999
(51) Int. Cl.: B65D 43/06

(54) **KUNSTSTOFFBEHÄLTER MIT DECKEL**
PLASTIC RECEPTACLE WITH LID
CONTENANT EN MATIERE PLASTIQUE COMPORTANT UN COUVERCLE

(30) Priorität: 01.12.1998 DE 19855361
(43) Veröffentlichungstag der Anmeldung: 26.09.2001
(73) Patentinhaber: Jokey Plastik Wipperfürth GmbH, D-51688 Wipperfürth (DE)
(72) Erfinder: BLUMENSCHEIN, Marcus, D-51709 Marienheide (DE)
(74) Vertreter: Patentanwälte Lippert, Stachow, Schmidt & Partner
(86) Internationale Anmeldenummer: DE9903605
(87) Internationale Veröffentlichungsnummer: WO00032490

(56) Entgegenhaltungen:
- EP-A- 0 870 690
- DE-A- 4 306 982
- DE-A- 4 422 534
- DE-U- 8 804 303
- US-A- 4 700 842

## Beschreibung

Die Erfindung betrifft einen Kunststoffbehälter mit Deckel, wobei der Behälter einen oberen Rand und der Deckel einen den oberen Rand des Behälters umschließenden Bereich mit einer radial nach innen weisenden Seite, einen von diesem umgebenen mittleren Bereich und einen äußeren heruntergezogenen Bereich aufweist und wobei der Deckel an seiner radial nach innen weisenden Seite mit kastenförmigen Vorsprüngen versehen ist, die die radial nach innen weisende Seite mit dem mittleren Bereich des Deckels verbinden.

Ein derartiger Kunststoffbehälter mit Deckel ist aus der DE 44 22 534 A1 bekannt. Aufgrund der die radial nach innen weisende Seite des Deckels mit dessen mittlerem Bereich verbindenden kastenförmigen Vorsprünge wird die Steifigkeit des Deckels in dessen Randbereich wesentlich erhöht, ohne daß das Abziehen des Deckels vom Kunststoffbehälter erschwert wird. Außerdem erleichtern die radial nach innen gerichteten Vorsprünge das Zentrieren der Behälter beim Aufeinanderstapeln.

Bei dem bekannten Kunststoffbehälter mit Deckel sind die radial nach innen weisenden Vorsprünge relativ flach ausgebildet, um damit eine relativ niedrige Stapelhöhe aufeinandergestapelter Deckel zu erreichen. Dies kann dazu führen, daß bei aufeinandergestapelten Behältern der obere Behälter bei seitlich wirkenden Kräften über die Vorsprünge rutscht und damit die Zentrierung verlorengeht.

Der Erfindung liegt daher die Aufgabe zugrunde, das Zentrieren der Behälter beim Stapelvorgang zu verbessern, ohne auf die sonstigen Vorteile des bekannten Behälters, insbesondere die geringe Stapelhöhe der Deckel, verzichten zu müssen.

Die Aufgabe wird erfindungsgemäß dadurch gelöst, daß die radial nach innen weisende Seite des Deckels eine umlaufende Abstufung etwa in Breite der kastenförmigen Vorsprünge aufweist und die kastenförmigen Vorsprünge auf der Abstufung angeordnet und zum oberen Rand des umschließenden Bereichs des Deckels hochgezogen sind.

Die Erhöhung der Vorsprünge würde als solche die der Erfindung zugrundeliegende Aufgabe nicht lösen, da sich entsprechend die Stapelhöhe der Deckel vergrößern würde. Entscheidend ist die Anordnung der kastenförmigen Vorsprünge auf einer umlaufenden Abstufung, die etwa die Breite der kastenförmigen Vorsprünge aufweist und ein Zentrieren übereinandergestapelter Deckel erlaubt, so daß dabei die Vorsprünge eines untenliegenden Deckels den darauf gestapelten Deckel ausschließlich an der Innenfläche der Abstufung abstützen. Dadurch lassen sich die aufeinandergestapelten Deckel relativ zueinander verdrehen, ohne daß die kastenförmigen Vorsprünge eines untenliegenden Deckels in den Innenraum der kastenförmigen Vorsprünge eines darauf gestapelten Deckels eingreifen und somit eine Rastverbindung gegenüber weiterem Verdrehen herstellen. Zweckmäßigerweise legen sich beim Aufeinanderstapeln der Deckel die Oberseite der kastenförmigen Vorsprünge an die Innenfläche der Oberseite der Abstufung und die radial nach innen weisende Seite der Vorsprünge an die Innenfläche der radial nach innen weisenden Seite der Abstufung an. Durch eine leichte Neigung der radial nach innen weisenden Seiten der Abstufung und der Vorsprünge legen sich die Außenflächen der Vorsprünge an die Innenfläche der Abstufung so an, daß die Außenfläche der Oberseite der Vorsprünge in Höhe der Innenfläche der Oberseite der Abstufung oder etwas darunter zu liegen kommt. Die aufeinandergestapelten Deckel können dann problemlos relativ zueinander verdreht werden, ohne daß die Vorsprünge ineinander verhaken. Dabei wird eine optimal niedrige Stapelhöhe der Deckel erreicht, die durch die Höhendifferenz zwischen der Innenfläche der Oberseite der Abstufung und der Außenfläche der Oberseite der kastenförmigen Vorsprünge bestimmt ist.

In einer bevorzugten Ausführung sind daher die umlaufende Abstufung als umlaufende stufenförmige Vertiefung und die kastenförmigen Vorsprünge als kastenförmige Ausnehmungen in der Vertiefung ausgebildet.

In einer zweckmäßigen Weiterbildung der Erfindung sind die zwischen den Vorsprüngen radial nach innen weisenden Seitenbereiche an der Deckelunterseite als Dichtstege im Bereich der kastenförmigen Vorsprünge weitergeführt, so daß eine geschlossen umlaufende Dichtwand zur Anlage an den oberen Rand des Behälters gebildet ist.

Diese Ausführung eignet sich insbesondere für einen Kunststoffbehälter, dessen oberer Rand als Dichtrand, zum Beispiel in Form einer Dichtlippe, ausgeführt ist, an den sich die radial nach innen weisende Seite des Deckels in dem den Rand des Behälters umschließenden Bereich dichtend anlegt. Die geschlossen umlaufende Dichtwand mit den Dichtstegen im Bereich der kastenförmigen Vorsprünge gewährleistet ein einwandfreies Abdichten zwischen dem Deckel und dem oberen Rand des Behälters.

Die kastenförmigen Vorsprünge können eine verschiedenartige Gestalt aufweisen. Als zweckmäßig haben sich Vorsprünge mit in Draufsicht etwa trapezförmiger Grundfläche herausgestellt. Die Vorsprünge können jedoch auch eine in Draufsicht etwa wellenförmige Grundfläche oder eine andere Grundfläche haben.

In einer bevorzugten Ausführung ist die Oberseite der umlaufenden Abstufung radial nach innen leicht geneigt.

Die Oberseite der kastenförmigen Vorsprünge verläuft zweckmäßigerweise mit gleicher Neigung, so daß sich die Außenfläche der Oberseite der Vorsprünge mit geringem Spiel an die Innenfläche der Oberseite der Abstufung anlegen können.

Ebenfalls ist zweckmäßig, daß die radial nach innen weisende Seite der kastenförmigen Vorsprünge leicht geneigt ist. Die Deckel liegen dann in ihrer zentriert aufeinander angeordneten Position mit der Außenfläche der radial nach innen weisenden Seiten an der Innenfläche der radial nach außen weisenden Seite der Abstufung so an, daß die Außenfläche der Oberseite der Vorsprünge in gleicher Höhe mit der Innenfläche der Oberseite der Abstufung oder darunter mit etwas Spiel zu liegen kommt.

Bevorzugt ist die radial nach innen weisende Seite der kastenförmigen Vorsprünge in Umfangsrichtung konkav gewölbt, mit einem Radius, der dem Abstand zwischen den Vorsprüngen und dem Mittelpunkt des Deckels auf dessen Oberseite entspricht.

Aus Stabilitätsgründen ist es weiterhin zweckmäßig, daß die Zwischenräume zwischen den kastenförmigen Vorsprüngen etwa die Größe der kastenförmigen Vorsprünge einnehmen.

Ein bevorzugtes Ausführungsbeispiel der Erfindung wird im folgenden anhand der Zeichnung näher beschrieben.

In der Zeichnung zeigen:
- Fig. 1: eine Teilansicht eines radialen Schnittes durch einen Deckel im Randbereich,
- Fig. 2: eine Teilansicht eines radialen Schnittes durch den Deckel im Bereich eines Vorsprungs und
- Fig. 3: eine Teilansicht eines Schnittes durch mehrere übereinandergestapelte Deckel.

Wie aus Fig. 1 und 2 hervorgeht, weist der dort dargestellte Deckel 1 einen den (in der Zeichnung nicht dargestellten) oberen Rand eines Behälters umschließenden Bereich 2 mit einer radial nach innen weisenden Seite 3, einen von diesem umgebenen mittleren Bereich 4 und einen äußeren heruntergezogenen Bereich 5 auf. Der Deckel 1 ist ferner an seiner radial nach innen weisenden Seite 3 mit kastenförmigen Vorsprüngen 6 versehen, die die radial nach innen weisende Seite 3 mit dem mittleren Bereich 4 des Deckels 1 verbinden.

Wie ebenfalls in Fig. 1 und 2 gezeigt ist, weist die radial nach innen weisende Seite 3 des Deckels 1 eine umlaufende Abstufung 7 etwa in Breite der kastenförmigen Vorsprünge 6 auf. Die kastenförmigen Vorsprünge 6 sind auf der Abstufung 7 angeordnet und zum oberen Rand des umschließenden Bereichs 2 des Deckels 1 hochgezogen.

An der Deckelunterseite sind die umlaufende Abstufung 7 als umlaufende stufenförmige Vertiefung 8 und die kastenförmigen Vorsprünge 6 als kastenförmige Ausnehmungen 9 in der Vertiefung 8 ausgebildet. Die Oberseite 10 der umlaufenden Abstufung 7 ist radial nach innen leicht geneigt. Mit der gleichen Neigung verläuft die Oberseite 11 der kastenförmigen Vorsprünge 6. Ebenfalls sind die radial nach innen weisenden Seiten 12 und 13 der kastenförmigen Vorsprünge 6 bzw. der Abstufung 7 leicht geneigt. Die Abstufung 7 und die kastenförmigen Vorsprünge 6 sind so gestaltet, daß beim Aufeinanderstapeln der Deckel 1 in deren zentrierter Position die Außenfläche 14 der Vorsprünge 6 gegen die Innenfläche der Abstufung 7 anliegt und die Oberseite 11 der Vorsprünge 6 an die Oberseite 10 der Abstufung 7 angrenzt oder mit geringem Spiel darunter liegt. Die Deckel 1 können in der in Fig. 3 gezeigten aufeinandergestapelten Position relativ zueinander verdreht werden, ohne daß sich die Vorsprünge 6 eines untenliegenden Deckels in den innenliegenden Ausnehmungen 9 der Vorsprünge 6 des darauf gestapelten Deckels verhaken. Die Stapelhöhe ist dabei nur durch die Höhe der auf der Abstufung 7 angeordneten Vorsprünge 6 und der Dicke der Oberseite 10 der Abstufung 7 bestimmt, nicht jedoch durch die Höhe der Abstufung 7.

Die radial nach innen weisende Seite 12 der Vorsprünge 6 ist, wie die radial nach innen weisende Seite 13 der umlaufenden Abstufung 7, konkav gewölbt mit einem Radius, der etwa dem Abstand zwischen den Vorsprüngen 6 und dem Mittelpunkt des Deckels 1 auf dessen Oberseite entspricht. Aufgrund der leicht konischen zylinderförmigen Fläche der radial nach außen weisenden Seiten 12 und 13 der Vorsprünge 6 bzw. der Abstufung 7 wird eine optimale Zentrierung aufeinandergestapelter Behälter mit Deckeln 1 erreicht.

Die Zwischenräume zwischen den kastenförmigen Vorsprüngen 6 nehmen etwa die Größe der kastenförmigen Vorsprünge 6 ein.

In dem in der Zeichnung dargestellten Ausführungsbeispiel weist der (in der Zeichnung nicht dargestellte) Behälter einen oberen Dichtrand auf, an den sich der umschließende Bereich 2 des Deckels 1 mit seiner radial nach innen weisenden Seite 3 unter einer Vorspannung dichtend anlegt. Dazu ist erforderlich, daß die zwischen den Vorsprüngen 6 radial nach innen weisenden Seitenbereiche des Deckels 1 an der Deckelunterseite als Dichtstege 16 im Bereich der kastenförmigen Vorsprünge 6 weitergeführt sind, so daß eine geschlossen umlaufende Dichtwand zur Anlage an den oberen Rand des Behälters gebildet ist. Zur Stabilisierung der Dichtstege 16 sind zwischen diesen, der Oberseite 11 und der radial nach innen weisenden Seite 12 der Vorsprünge 6 Rippen 17 angeordnet.

Den Dichtstegen 16 bzw. der radial nach innen weisenden Seite 3 des umschließenden Bereichs 2 ist eine zylinderförmige, nach unten weisende Dichtlippe 18 am umschließenden Bereich 2 angeformt. Radial außerhalb der Dichtlippe 18 geht im Abstand von dieser der umschließende Bereich 2 des Deckels in den äußeren heruntergezogenen Bereich 5 über. Dieser Bereich besteht aus einem etwa vertikal verlaufenden Abschnitt 19, an den sich ein stärker geneigter Abschnitt 20 sowie ein schwächer geneigter Endabschnitt 21 anschließen. Der stärker geneigte Abschnitt 20 verläuft in einer Schräge von ca. 45°, während der schwächer geneigte Endabschnitt 21 eine Schräge von ca. 7° besitzt. Beide Abschnitte dienen als Abgleitschräge, die ein Verhaken und Beschädigen benachbarter Behälter im Bereich des Verschlusses verhindern. Der Winkel zwischen dem schwächer geneigten Endabschnitt 21 gegenüber der Vertikalen sollte nicht zu groß sein, um ein Ablösen des Deckels 1 vom Behälter bei quergerichteten Kräften gegen die Behälterwand und den heruntergezogenen Bereich 5 des Deckels 1 zu vermeiden. Bei größeren Winkeln werden die Kräfte zu einem größeren Teil vertikal umgelenkt, so daß sich der Deckel 1 vom Behälter ablösen kann. Daher sollte der Neigungswinkel des schwächer geneigten Endabschnitts 21 zur Vertikalen kleiner als 10°, vorzugsweise zwischen 9° und 3° betragen.

Der zum in der Zeichnung gezeigten Deckel 1 gehörende Behälter weist an seiner Außenseite einen umlaufenden Steg auf, der an seinem von der Behälterwandung abgewandten Ende in einen die Behälterwandung im Abstand umgebenen, heruntergezogenen kragenförmigen Bereich übergeht. Der umlaufende Steg hat die gleiche Neigung wie der stärker geneigte Abschnitt 20 des Deckels 1 und ist so angeordnet, daß bei auf dem Behälter befestigten Deckel der stärker geneigte Abschnitt 20 am umlaufenden Steg des Behälters anliegt.

Im Übergangsbereich zum heruntergezogenen kragenförmigen Bereich des Behälters ist eine Ausnehmung vorgesehen, in die ein am heruntergezogenen Bereich 5 des Deckels 1 radial nach innen weisender, umlaufender Vorsprung 22 rastend eingreift. Der heruntergezogene Bereich 5 des Deckels 1 ist so an den umschließenden Bereich 2 des Deckels 1 angeformt, daß er mit einer Vorspannung im eingerasteten Zustand gegen den umlaufenden Steg des Behälters anliegt.

Weiterhin ist außerhalb der Ausnehmung am umlaufenden Steg des Behälters eine horizontale Abstufung vorgesehen, auf der der untere Rand 23 des heruntergezogenen Bereichs 5 des Deckels unter einer Vorspannung aufliegt. Dabei gehen die Außenflächen des heruntergezogenen Bereichs 5 des Deckels 1 und des heruntergezogenen kragenförmigen Bereichs des Behälters fluchtend ineinander über, so daß sich keine Zwischenräume zum Verhaken nebeneinander angeordneter Behälter mit Deckeln ergeben.

### Bezugszeichenliste

- 1: Deckel
- 2: umschließender Bereich
- 3: radial nach innen weisende Seite
- 4: mittlerer Bereich
- 5: heruntergezogener Bereich
- 6: Vorsprung
- 7: Abstufung
- 8: Vertiefung
- 9: Ausnehmung
- 10: Oberseite der Abstufung
- 11: Oberseite der Vorsprünge
- 12: radial nach innen weisende Seite der Vorsprünge
- 13: radial nach innen weisende Seite der Abstufung
- 14: Außenfläche der Vorsprünge
- 15: Innenfläche der Abstufung
- 16: Dichtsteg
- 17: Rippe
- 18: Dichtlippe
- 19: vertikal verlaufender Abschnitt
- 20: stärker geneigter Abschnitt
- 21: schwächer geneigter Endabschnitt
- 22: Vorsprung
- 23: Rand

## Patentansprüche

1. Kunststoffbehälter mit Deckel (1), wobei der Behälter einen oberen Rand und der Deckel (1) einen den oberen Rand des Behälters umschließenden Bereich (2) mit einer radial nach innen weisenden Seite (3), einen von diesem umgebenen mittleren Bereich (4) und einen äußeren heruntergezogenen Bereich (5) aufweist und wobei der Deckel (1) an seiner radial nach innen weisenden Seite (3) mit kastenförmigen Vorsprüngen (6) versehen ist, die die radial nach innen weisende Seite (3) mit dem mittleren Bereich (4) des Dekkels (1) verbinden, **dadurch gekennzeichnet, daß** die radial nach innen weisende Seite (3) des Deckels (1) eine umlaufende Abstufung (7) etwa in Breite der kastenförmigen Vorsprünge (6) aufweist und die kastenförmigen Vorsprünge (6) auf der Abstufung (7) angeordnet und zum oberen Rand des umschließenden Bereichs des Deckels (1) hochgezogen sind.

2. Kunststoffbehälter mit Deckel nach Anspruch 1, **dadurch gekennzeichnet, daß** an der Dekkelunterseite die umlaufende Abstufung (7) als umlaufende stufenförmige Vertiefung (8) und die kastenförmigen Vorsprünge (6) als kastenförmige Ausnehmungen (9) in der Vertiefung (8) ausgebildet sind.

3. Kunststoffbehälter mit Deckel nach Anspruch 1 oder 2, **dadurch gekennzeichnet, daß** die zwischen den Vorsprüngen (6) radial nach innen weisenden Seitenbereiche des Deckels (1) an der Deckelunterseite als Dichtstege (16) im Bereich der kastenförmigen Vorsprünge (6) weitergeführt sind, so daß eine geschlossen umlaufende Dichtwand zur Anlage an den oberen Rand des Behälters gebildet ist.

4. Kunststoffbehälter mit Deckel nach einem der Ansprüche 1-3, **dadurch gekennzeichnet, daß** die kastenförmigen Vorsprünge (6) in Draufsicht eine etwa trapezförmige Grundfläche haben.

5. Kunststoffbehälter mit Deckel nach einem der Ansprüche 1-3, **dadurch gekennzeichnet, daß** die kastenförmigen Vorsprünge in Draufsicht eine etwa wellenförmige Grundfläche haben.

6. Kunststoffbehälter mit Deckel nach einem der Ansprüche 1-5, **dadurch gekennzeichnet, daß** die Oberseite (10) der umlaufenden Abstufung (7) radial nach innen leicht geneigt ist.

7. Kunststoffbehälter mit Deckel nach einem der Ansprüche 1-6, **dadurch gekennzeichnet, daß** die Oberseiten (11) der kastenförmigen Vorsprünge (6) radial nach innen leicht geneigt sind.

8. Kunststoffbehälter mit Deckel nach einem der Ansprüche 1-7, **dadurch gekennzeichnet, daß** die radial nach innen weisenden Seiten (12, 13) der kastenförmigen Vorsprünge (6) bzw. der Abstufung (7) leicht geneigt sind.

9. Kunststoffbehälter mit Deckel nach einem der Ansprüche 1-8, **dadurch gekennzeichnet, daß** die radial nach innen weisenden Seiten der kastenförmigen Vorsprünge (6) in Umlaufrichtung konkav gewölbt sind mit einem Radius, der etwa dem Abstand zwischen den Vorsprüngen (6) und dem Mittelpunkt des Deckels (1) auf dessen Oberseite entspricht.

10. Kunststoffbehälter mit Deckel nach einem der Ansprüche 1-9, **dadurch gekennzeichnet, daß** die Zwischenräume zwischen den kastenförmigen Vorsprüngen (6) etwa die Größe der kastenförmigen Vorsprünge (6) einnehmen.

## Claims

1. Plastic receptacle with lid (1), where the receptacle comprises an upper edge and the lid (1) comprises an area (2) encompassing said upper edge and comprising a side (3), which faces radially inwards, a middle area (4) surrounded by the first area (2) and an outer area (5)extending downwards, and where the lid (1) is provided with box-type projections (6) on its side (3) facing radially inwards, which connect the side (3) facing radially inwards to the middle area (4) of the lid (1), **characterised in that** the side (3) of the lid (1) facing radially inwards has a surrounding terracing (7), which has approximately the same width as the box-type projections (6), and the box-type projections (6) are arranged on the terracing (7) and extend up to the upper edge of the encompassing area of the lid (1).

2. Plastic receptacle with lid as per Claim 1, **characterised in that**, on the underside of the lid, the surrounding terracing (7) is designed as a circumferential, stepped depression (8) and the box-type projections (6) as box-type recesses (9) in the depression (8).

3. Plastic receptacle with lid as per Claim 1 or 2, **characterised in that** the radially inward-facing side areas of the lid (1) between the projections (6) continue on the underside of the lid in the form of sealing webs (16) in the region of the box-type projections (6), so that a closed, circumferential sealing wall is formed to contact the upper edge of the receptacle.

4. Plastic receptacle with lid as per one of Claims 1 to 3, **characterised in that** the box-type projections (6) have a roughly trapezoidal base area (in the top view).

5. Plastic receptacle with lid as per one of Claims 1 to 3, **characterised in that** the box-type projections (6) have a roughly wave-shaped base area (in the top view).

6. Plastic receptacle with lid as per one of Claims 1 to 5, **characterised in that** the top side (10) of the surrounding terracing (7) slopes slightly down towards the inside.

7. Plastic receptacle with lid as per one of Claims 1 to 6, **characterised in that** the top sides (11) of the box-type projections (6) are slightly sloped towards the inside.

8. Plastic receptacle with lid as per one of Claims 1 to 7, **characterised in that** the radially inward-facing sides (12, 13) of the box-type projections (6) and the terracing (7) are slightly sloped.

9. Plastic receptacle with lid as per one of Claims 1 to 8, **characterised in that** the radially inward-facing sides of the box-type projections (6) are concave in the circumferential direction, with a radius corresponding roughly to the distance between the projections (6) and the centre point of the lid (1) on its top side.

10. Plastic receptacle with lid as per one of Claims 1 to 9, **characterised in that** the intermediate spaces between the box-type projections (6) are roughly equal in size to the box-type projections (6).

## Revendications

1. Récipient en matière plastique comportant un couvercle (1), le récipient comprenant un bord supérieur et le couvercle (1) comprenant une zone (2) entourant le bord supérieur du récipient et présentant un côté (3) dirigé radialement vers l'intérieur, une zone médiane (4) entourée par celle-ci et une zone extérieure (5) tirée vers le bas, le couvercle (1) étant pourvu, sur son côté (3) dirigé radialement vers l'intérieur, de reliefs (6) en forme de caisson qui relient le côté (3) dirigé radialement vers l'intérieur avec la zone médiane (4) du couvercle (1), **caractérisé en ce que** le côté (3) dirigé radialement vers l'intérieur du couvercle (1) présente un gradin périphérique (7) de largeur approximativement égale à celle des reliefs (6) en forme de caisson, et **en ce que** les reliefs (6) en forme de caisson sont agencés sur le gradin (7) et tirés vers le haut jusqu'au bord supérieur de la zone entourante du couvercle (1).

2. Récipient en matière plastique comportant un couvercle selon la revendication 1, **caractérisé en ce que** sur le côté inférieur du couvercle, le gradin périphérique (7) est réalisé sous forme de renfoncement périphérique (8) en gradin et les reliefs (6) en forme de caisson sont réalisés sous forme d'évidements (9) en forme de caisson dans le renfoncement (8).

3. Récipient en matière plastique comportant un couvercle selon l'une ou l'autre des revendications 1 et 2, **caractérisé en ce que** les zones latérales du couvercle (1) dirigées radialement vers l'intérieur entre les reliefs (6) sont poursuivies, sur le côté inférieur du couvercle, sous forme de barrettes d'étanchéité (16) dans la zone des reliefs (6) en forme de caisson, de sorte qu'il se produit une paroi d'étanchéité périphérique fermée pour l'appui contre le bord supérieur du récipient.

4. Récipient en matière plastique comportant un couvercle selon l'une des revendications 1 à 3, **caractérisé en ce que** les reliefs (6) en forme de caisson présentent en vue de dessus une surface de base approximativement trapézoïdale.

5. Récipient en matière plastique comportant un couvercle selon l'une des revendications 1 à 3, **caractérisé en ce que** les reliefs en forme de caisson présentent en vue de dessus une surface de base approximativement ondulée.

6. Récipient en matière plastique comportant un couvercle selon l'une des revendications 1 à 5, **caractérisé en ce que** le côté supérieur (10) du gradin périphérique (7) est légèrement incliné radialement vers l'intérieur.

7. Récipient en matière plastique comportant un couvercle selon l'une des revendications 1 à 6, **caractérisé en ce que** les côtés supérieurs (11) des reliefs (6) en forme de caisson sont légèrement inclinés radialement vers l'intérieur.

8. Récipient en matière plastique comportant un couvercle selon l'une des revendications 1 à 7, **caractérisé en ce que** les côtés (12, 13) dirigés radialement vers l'intérieur des reliefs (6) en forme de caisson ou du gradin (7) sont légèrement inclinés.

9. Récipient en matière plastique comportant un couvercle selon l'une des revendications 1 à 8, **caractérisé en ce que** les côtés dirigés radialement vers l'intérieur des reliefs (6) en forme de caisson sont bombés en forme concave en direction périphérique avec un rayon qui correspond approximativement à la distance entre les reliefs (6) et le centre du couvercle (1) sur son côté supérieur.

10. Récipient en matière plastique comportant un couvercle selon l'une des revendications 1 à 9, **caractérisé en ce que** les intervalles entre les reliefs (6) en forme de caisson occupent approximativement la taille des reliefs (6) en forme de caisson.
